# EUROPÄISCHE PATENTSCHRIFT

(11) **EP 4 110 715 B1**
(45) Veröffentlichungstag und Bekanntmachung des Hinweises auf die Patenterteilung: **06.03.2024**
(21) Anmeldenummer: 21734097.5
(22) Anmeldetag: 16.06.2021
(51) Int. Cl.: B65H 3/08, B65H 3/44, B65H 5/10, B65H 29/24, B65H 31/02, B65H 31/20, B65H 31/38, B65H 39/043

(54) **STAPELEINRICHTUNG UND EIN VERFAHREN ZUM BILDEN EINES ZIELSTAPELS AUS TAFELFÖRMIGEN GÜTERN**
STACKING DEVICE AND A METHOD FOR FORMING A TARGET STACK FROM PLATE-LIKE ARTICLES
DISPOSITIF D'EMPILEMENT ET PROCÉDÉ DE FORMATION D'UN EMPILEMENT CIBLE À PARTIR D'ARTICLES EN FORME DE PLAQUE

(30) Priorität: 29.07.2020 DE 102020120001
(43) Veröffentlichungstag der Anmeldung: 04.01.2023
(73) Patentinhaber: Koenig & Bauer AG, 97080 Würzburg (DE)
(72) Erfinder: FISCHER, Steffen, 73630 Remshalden (DE); KIRSCH, Klaus, 72531 Hohenstein (DE)
(74) Vertreter: Koenig & Bauer AG
(86) Internationale Anmeldenummer: PCT/EP2021/066222
(87) Internationale Veröffentlichungsnummer: WO 2022/022888

(56) Entgegenhaltungen:
- EP-A1- 0 037 427
- DE-A1- 3 132 393
- DE-A1-102012 104 624

## Beschreibung

Die Erfindung betrifft eine Stapeleinrichtung und ein Verfahren zum Bilden eines Zielstapels aus tafelförmigen Gütern.

Es sind Druckmaschinen für tafelförmige Güter bekannt. Tafelförmige Güter werden im Folgenden auch Tafeln genannt. Tafelförmige Güter weisen zwei gegenüberliegende Hauptflächen auf sowie eine dazu orthogonale Abmessung, die Wesentlich kleiner ist als die Abmessungen der Hauptflächen. Solche tafelförmigen Güter sind beispielsweise Metalltafeln. Diese sind je Stück teurer als gewöhnliche Papierbogen. Dementsprechend wird versucht, sparsam mit diesen tafelförmigen Gütern umzugehen. Beim Anfahren oder beim Wideranfahren von Druckmaschinen für tafelförmige Güter wird daher versucht, möglichst wenig Makulatur zu erzeugen und insbesondere soweit möglich nur ohnehin verworfene tafelförmige Güter, sogenannte Makulaturtafeln, für den Einrichteprozess zu verwenden. Üblicherweise wird von einer Bedienperson eine gewisse Anzahl Makulaturtafeln auf einen Anlegerstapel aufgelegt und für den Anlaufprozess bedruckt. Nach dieser Anzahl wird ein Probebogen gedruckt, der hinsichtlich des Druckerfolgs untersucht wird. Dafür muss eine Guttafel verwendet werden. Dieser Prozess wird üblicherweise wiederholt, bis ein zufriedenstellendes Druckergebnis erzeugt wurde. Dabei muss jeweils wieder eine gewisse Anzahl Makulaturtafeln auf den Anlegerstapel gelegt werden. Der Prozess ist entsprechend langwierig und personalintensiv, insbesondere weil praktisch dauerhaft eine Bedienperson am Anleger benötigt wird.

Durch die DE 197 49 193 A1 ist ein Verfahren zum Handhaben von Paletten bekannt, die der Aufnahme von Blechtafeln dienen.

Durch die DE 276 850 A ist eine Vorrichtung bekannt, mittels der Bogen von einem Stapel entnommen und abwechselnd einem von zwei Stapeln zugeführt werden können. Dazu weist die Vorrichtung eine obere Transfereinrichtung auf, die zwei nebeneinander angeordnet obere Halteeinrichtungen aufweist. Diese oberen Halteeinrichtungen sind durch eine gemeinsame Schwenkbewegung jeweils in einer von jeweils zwei Übergabepositionen anordenbar. Die Vorrichtung kann durch Bewegungsumkehr dazu genutzt werden, einen Stapel zu bilden, der aus einander abwechselnden Bogen zweier Stapel gebildet ist.

Durch die DE 10 2015 210 557 A1 ist eine Bogenauslage einer Bogendruckmaschine offenbart, die horizontal bewegbare Stapelausrichter aufweist.

Durch die DE 31 32 393 A1 ist eine Vorrichtung bekannt, mittels der ein Stapel erzeugt werden kann, der abwechselnd Trägerplatten für gedruckte elektronische Schaltungen und Papierbogen enthält. Dazu weist die Vorrichtung eine obere Transfereinrichtung auf, die zwei nebeneinander angeordnet obere Halteeinrichtungen aufweist. Diese oberen Halteeinrichtungen sind durch eine gemeinsame Bewegung jeweils in einer von jeweils zwei Übergabepositionen anordenbar.

Durch die EP 0 037 427 A1 ist ein Bogenanleger einer Druckmaschine bekannt, der einen Gutbogenstapel und einen Makulaturbogenstapel aufweist, wobei ein Bogengreifer angeordnet ist, mittels dem Bogen des Makulaturbogenstapels auf den Gutbogenstapel bewegbar sind.

Durch die DE 10 2012 104 624 A1 ist eine Stapeleinrichtung zur Erzeugung eines Stapels tafelförmiger Güter gemäß dem Oberbegriff des Anspruchs 1 bekannt, wobei die Stapeleinrichtung Quellstapelbereiche zur Aufnahme von plattenförmigen Elektroden aufweist und wobei die Stapeleinrichtung einen Zielstapelbereich und eine schwenkbare obere Transfereinrichtung für tafelförmigen Elektroden aufweist, die von oben einwirkende Halteeinrichtungen für tafelförmigen Elektroden aufweist, die bezüglich einer vertikalen Richtung bewegbar angeordnet sind und wobei die oberen Halteeinrichtung schwenkbar angeordnet sind.

Der Erfindung liegt die Aufgabe zugrunde, eine Stapeleinrichtung und ein Verfahren zum Bilden eines Zielstapels aus tafelförmigen Gütern zu schaffen.

Die Aufgabe wird erfindungsgemäß durch die Merkmale des Anspruches 1 und die Merkmale des Anspruches 10 gelöst.

Im Folgenden wird eine Stapeleinrichtung zur Erzeugung zumindest eines Stapels tafelförmiger Güter gemäß Anspruch 1 beschrieben.

Durch eine solche Stapeleinrichtung ergibt sich insbesondere der Vorteil, dass ein Mischstapel vorab erzeugt werden kann, der auf entsprechende Bedürfnisse abgestimmt ist. Es ist dann beispielsweise nicht mehr notwendig, eine Bedienperson während eines Einrichtevorgangs einer Bearbeitungsmaschine damit zu befassen, jeweils passende tafelförmige Güter einem Anleger zuzuführen.

In einer Weiterbildung zeichnet sich die Stapeleinrichtung bevorzugt dadurch aus, dass die zumindest eine obere Halteeinrichtung mehrere obere Haltelemente aufweist und dass diese mehreren oberen Halteelemente relativ zueinander in unterschiedlichen Lagen anordenbar sind. Dadurch ist die Stapeleinrichtung flexibel hinsichtlich des Formats der zur stapelnden tafelförmigen Güter und kann an das zu verarbeitende Format angepasst werden. Diese oberen Halteeinrichtungen sind bevorzugt gemeinsam bewegbar, insbesondere unter Beibehaltung ihrer Lage relativ zueinander.

In einer alternativen oder zusätzlichen Weiterbildung zeichnet sich die Stapeleinrichtung bevorzugt dadurch aus, dass die zumindest eine obere Halteeinrichtung zumindest ein als Saugelement ausgebildetes oberes Halteelement aufweist. Dadurch wird ein besonders effektives und sanftes Transportieren der tafelförmigen Güter ermöglicht, auch bei einem relativ hohen Gewicht pro Stück.

In einer alternativen oder zusätzlichen Weiterbildung zeichnet sich die Stapeleinrichtung bevorzugt dadurch aus, dass eine erste dieser zumindest drei Übergabepositionen dem Zielstapelbereich zugeordnet ist und dass eine zweite dieser zumindest drei Übergabepositionen einem ersten Quellstapelbereich zugeordnet ist und dass eine dritte dieser zumindest drei Übergabepositionen einem zweiten Quellstapelbereich zugeordnet ist. Dadurch wird die Bildung eines gemischten Zielstapels besonders effizient ermöglicht.

In einer alternativen oder zusätzlichen Weiterbildung zeichnet sich die Stapeleinrichtung bevorzugt dadurch aus, dass die zumindest eine obere Halteeinrichtung mittels zumindest eines Vertikalantriebs bezüglich der vertikalen Richtung insbesondere entlang eines linearen Stellwegs bewegbar angeordnet ist, bevorzugt mittels zumindest einer Linearführung geführt. In einer alternativen oder zusätzlichen Weiterbildung zeichnet sich die Stapeleinrichtung bevorzugt dadurch aus, dass der zumindest eine Vertikalantrieb gemeinsam mit der zumindest einen oberen Halteeinrichtung bezüglich der zumindest einen horizontalen Richtung insbesondere entlang eines linearen, bevorzugt horizontalen Stellwegs bewegbar angeordnet ist, bevorzugt mittels zumindest einer Linearführung geführt. Dadurch ergeben sich besonders einfache und dennoch flexible Bewegungsabläufe. Insbesondere können entsprechende Stapelträger während der Bildung des Mischstapels an ihren jeweiligen Positionen bleiben und müssen beispielsweise nicht angehoben oder abgesenkt werden. Alternativ oder zusätzlich zu einer solchen Ausbildung mit linearen Bewegungspfaden kann die Bewegung der zumindest einen oberen Halteeinrichtung auch zumindest teilweise entlang gekrümmter Transportpfade erfolgen. Beispielsweise ist alternativ oder zusätzlich ein Drehgelenkroboter angeordnet, der die zumindest eine obere Halteeinrichtung trägt. Auch der Drehgelenkroboter erlaubt eine Bewegung in vertikaler Richtung sowie eine Bewegung in horizontaler Richtung und insbesondere Überlagerungen dieser beiden Bewegungen. Der Drehgelenkroboter erlaubt beispielsweise zusätzlich Bewegungen in einer dazu orthogonalen weiteren horizontalen Richtung, beispielsweise einer Längsrichtung. Alternativ oder zusätzlich können Mittel vorgesehen sein, mittels denen die Stapel in der vertikalen Richtung bewegbar sind.

In einer alternativen oder zusätzlichen Weiterbildung zeichnet sich die Stapeleinrichtung bevorzugt dadurch aus, dass die zumindest eine obere Halteeinrichtung mittels des zumindest einen Vertikalantriebs bezüglich der vertikalen Richtung entlang eines linearen Stellwegs bewegbar angeordnet ist und dass der zumindest eine Vertikalantrieb gemeinsam mit der zumindest einen oberen Halteeinrichtung bezüglich der zumindest einen horizontalen Richtung entlang eines linearen horizontalen Stellwegs bewegbar angeordnet ist. Dadurch ergibt sich eine besonders einfache und leichte Konstruktion.

In einer alternativen oder zusätzlichen Weiterbildung zeichnet sich die Stapeleinrichtung bevorzugt dadurch aus, dass der zumindest eine Zieltafelausrichter des Zielstapelbereich zumindest einen hinteren Zielanschlag und zumindest zwei seitliche Zielanschläge und zumindest einen vorderen Zielanschlag aufweist und insbesondere dass zumindest zwei dieser Zielanschläge als insbesondere pneumatische Aktoren ausgebildet sind. Dann ist gewährleistet, dass die tafelförmigen Güter des Mischstapels ausreichend fluchtend aufeinander gestapelt sind und eine problemlose Weiterverarbeitung in einer Bearbeitungsmaschine, beispielsweise einer Druckmaschine ermöglicht ist.

In einer alternativen oder zusätzlichen Weiterbildung zeichnet sich die Stapeleinrichtung bevorzugt dadurch aus, dass die zumindest drei Stapelbereiche in einer Reihe nebeneinander angeordnet sind, die sich in der horizontalen Richtung erstreckt. Dadurch ergibt sich eine besonders einfache Konstruktion und ein effizienter Betrieb mit besonders wenig Richtungswechseln.

Die Erfindung betrifft gemäß Anspruch 10 ein Verfahren zum Bilden eines Zielstapels aus tafelförmigen Gütern, insbesondere Metalltafeln, wobei ein erster Quellstapel oder Guttafelstapel in einem ersten Stapelbereich einer Stapeleinrichtung bereitgestellt wird, insbesondere auf einem Stapelträger, beispielsweise einer Palette. Ein zweiter Quellstapel oder Makulaturtafelstapel wird in einem zweiten Stapelbereich der Stapeleinrichtung bereitgestellt, insbesondere auf einem Stapelträger, beispielsweise einer Palette. In einem ersten Stapelvorgang werden eine erste Menge an tafelförmigen Gütern insbesondere jeweils einzeln von dem ersten Quellstapel entnommen und in einem Zielstapelbereich der Stapeleinrichtung insbesondere aufeinander abgelegt, insbesondere auf einem Stapelträger, beispielsweise einer Palette. Dadurch wird der Zielstapel begonnen oder erweitert. In einem darauffolgenden zweiten Stapelvorgang werden eine zweite Menge an tafelförmigen Gütern insbesondere jeweils einzeln von dem zweiten Quellstapel entnommen und in dem Zielstapelbereich der Stapeleinrichtung auf den im ersten Stapelvorgang abgelegten tafelförmigen Gütern abgelegt und wird dadurch der Zielstapel erweitert. In einem darauffolgenden dritten Stapelvorgang werden eine dritte Menge an tafelförmigen Gütern insbesondere jeweils einzeln von dem ersten Quellstapel entnommen und in dem Zielstapelbereich der Stapeleinrichtung auf den im zweiten Stapelvorgang abgelegten tafelförmigen Gütern abgelegt und wird dadurch der Zielstapel erweitert. In einem darauffolgenden vierten Stapelvorgang eine vierte Menge an tafelförmigen Gütern insbesondere jeweils einzeln von dem zweiten Quellstapel entnommen und in dem Zielstapelbereich der Stapeleinrichtung auf den im dritten Stapelvorgang abgelegten tafelförmigen Gütern abgelegt und wird dadurch der Zielstapel erweitert. Ein solches Verfahren erzeugt einen Mischstapel, der an einen entsprechenden Einrichtevorgang einer Bearbeitungsmaschine angepasst ist. Beispielsweise ist zum Festlegen der jeweiligen Mengen der tafelförmigen Güter zumindest eine Mischvorschrift hinterlegt, die je nach Bedarf abgerufen werden kann. Alternativ oder zusätzlich sind weitere Mischvorschriften programmierbar. Alternativ oder zusätzlich lässt sich die Stapeleinrichtung bevorzugt von einer Bedienperson im Einzelbetrieb bedienen, um individuelle Mischstapel zu erzeugen. Je nach Mischvorschrift sind zusätzliche Stapelvorgänge vorteilhaft.

In einer alternativen oder zusätzlichen Weiterbildung zeichnet sich das Verfahren dadurch aus, dass das Verfahren ein Verfahren zum Bilden eines Zielstapels und zum Einrichten einer Druckmaschine ist und dass in einem Transfervorgang der Zielstapel nach Abschluss der Stapelvorgänge aus der Stapeleinrichtung entnommen und insbesondere als Stapel der Druckmaschine zugeführt wird und dass in einem Andruckvorgang mittels eines Anlegers der Druckmaschine tafelförmige Güter von dem Zielstapel einzeln entnommen und insbesondere zum Einrichten der Druckmaschine in der Druckmaschine bedruckt werden.

Ein Ausführungsbeispiel der Erfindung ist in der Zeichnung dargestellt und wird im Folgenden näher beschrieben.

Es zeigen:
- Fig. 1: eine schematische Darstellung einer Stapeleinrichtung in Frontalansicht;
- Fig. 2: eine schematische Darstellung einer Stapeleinrichtung gemäß Fig. 1 in einer Ansicht von oben;
- Fig. 3: eine schematische Darstellung einer Stapeleinrichtung gemäß Fig. 1 in einer seitlichen Ansicht;
- Fig. 4: eine schematische Darstellung einer Stapeleinrichtung gemäß Fig. 1 in einer perspektivischen Ansicht;
- Fig. 5: eine schematische Darstellung von Teilen einer Stapeleinrichtung gemäß Fig. 4;
- Fig. 6: eine schematische Darstellung von Teilen einer Stapeleinrichtung gemäß Fig. 2;
- Fig. 7: eine schematische Darstellung dreier Stapel und einer oberen Halteeinrichtung einer Stapeleinrichtung gemäß Fig. 4;
- Fig. 8: eine schematische Darstellung von Teilen einer alternativen Stapeleinrichtung in einem ersten Betriebszustand;
- Fig. 9: eine schematische Darstellung gemäß Fig. 8 in einem zweiten Betriebszustand.

Bevorzugt wird eine Stapeleinrichtung 01 zur Erzeugung zumindest eines Stapels 13 tafelförmiger Güter 02. Dieser zumindest eine Stapel 13 wird beispielsweise als Zielstapel 13 oder Mischstapel bezeichnet. Die Stapeleinrichtung weist 01 bevorzugt zumindest drei Stapelbereiche 06; 07; 08 auf, die zur Aufnahme eines jeweiligen Stapelträgers 16; 17; 18 und/oder eines jeweiligen Stapels 11; 12; 13 ausgebildet sind. Die Stapeleinrichtung 01 weist bevorzugt zumindest zwei als Quellstapelbereiche 06; 07 ausgebildete Stapelbereiche 06; 07 auf, die zur Aufnahme eines jeweiligen Stapelträgers 16; 17 und/oder eines jeweiligen Stapels 11; 12 ausgebildet sind. Der jeweilige Stapelträger 16; 17 ist dabei beispielsweise als Palette 16; 17 ausgebildet. Die Stapeleinrichtung 01 weist bevorzugt zumindest einen als Zielstapelbereich 08 ausgebildeten Stapelbereich 08 aufweist, der zur Aufnahme eines jeweiligen Stapelträgers 18 und/oder eines jeweiligen Stapels 13 ausgebildet ist. Der jeweilige Stapelträger 18 ist dabei beispielsweise als Palette 18 ausgebildet. Die Stapeleinrichtung 01 ist insbesondere dazu einsetzbar, einen jeweiligen Stapel 13 zu erzeugen, der eine insbesondere vorgegebene Abfolge von tafelförmigen Gütern 02 enthält, die jeweils von einem Stapel 11; 12 in einem der zumindest zwei Quellstapelbereiche 06; 07 stammen. Bevorzugt weist die Stapeleinrichtung 01 zumindest eine obere Transfereinrichtung 03 auf, insbesondere zum Transportieren von bevorzugt einzelnen tafelförmigen Gütern 02. Mittels dieser zumindest einen oberen Transfereinrichtung 03 lassen sich dann insbesondere einzelne tafelförmige Güter 02 von einem jeweiligen Stapel 11; 12 aus einem Quellstapelbereich 06; 07 von oben entnehmen und von oben auf den Zielstapel 13 legen. Beispielsweise ist ein erster Quellstapel 11 ein Guttafelstapel 11, der insbesondere solche tafelförmigen Güter 02 enthält, die zu Endprodukten weiterverarbeitet werden sollen. Beispielsweise ist ein zweiter Quellstapel 12 ein Makulaturtafelstapel 12, der insbesondere solche tafelförmigen Güter 02 enthält, die lediglich zum Einrichten einer Bearbeitungsmaschine, beispielsweise einer Druckmaschine verwendet werden sollen.

Bevorzugt weist die zumindest eine obere Transfereinrichtung 03 zumindest eine von oben auf das jeweilige tafelförmige Gut 02 einwirkende Halteeinrichtung 04 zum Festhalten von insbesondere einzelnen tafelförmigen Gütern 02 auf. Bevorzugt ist die zumindest eine obere Halteeinrichtung 04 zumindest bezüglich einer vertikalen Richtung V bewegbar angeordnet, beispielsweise über eine Höhendifferenz von zumindest 500 mm, weiter bevorzugt zumindest 1000 mm und noch weiter bevorzugt zumindest 1200 mm. Bevorzugt ist die zumindest eine obere Halteeinrichtung 04 zumindest bezüglich einer beispielsweise als Arbeitsrichtung H bezeichneten horizontalen Richtung H bewegbar angeordnet, beispielsweise über eine Länge von zumindest 2000 mm, weiter bevorzugt zumindest 3000 mm und noch weiter bevorzugt zumindest 3500 mm. In einer alternativen oder zusätzlichen Weiterbildung zeichnet sich die Stapeleinrichtung 01 bevorzugt dadurch aus, dass die zumindest eine obere Halteeinrichtung 04 mehrere obere Haltelemente 09 aufweist. Weiter bevorzugt sind diese mehreren oberen Halteelemente 09 relativ zueinander in unterschiedlichen Lagen anordenbar. Diese unterschiedlichen Lagen unterscheiden sich beispielsweise durch die insbesondere mittleren Abstände, die die einzelnen Halteelemente 09 paarweise zueinander aufweisen. Bevorzugt ist das zumindest eine obere Halteelement 09 als zumindest ein Saugelement 09 ausgebildet. Bei entsprechender Ausgestaltung der oberen Transfereinrichtung 03 lassen sich auch mehrere tafelförmige Güter 02 gleichzeitig transportieren. Beispielsweise ist insbesondere dazu das zumindest eine Halteelement 09 in einer alternativen Ausführung als zumindest ein mechanisches Greifelement und/oder als zumindest ein Elektromagnet ausgebildet.

In einer alternativen oder zusätzlichen Weiterbildung zeichnet sich die Stapeleinrichtung 01 bevorzugt dadurch aus, dass die zumindest eine obere Halteeinrichtung 04 zumindest eine Blasdüse und weiter bevorzugt mehrere Blasdüsen aufweist. Diese Blasdüsen dienen bevorzugt dazu, Gas, insbesondere Druckluft, zumindest zwischen die beiden oberstes tafelförmigen Güter 02 eines jeweiligen Quellstapels 11; 12 einzublasen und dadurch das Abheben des obersten tafelförmigen Guts 02 zu erleichtern. Durch Anordnung der Blasdüsen an der zumindest einen oberen Halteeinrichtung 04 ist gewährleistet, dass die Blasdüsen unabhängig vom gerade gewählten Quellstapel 11; 12 und insbesondere dessen aktueller Höhe immer am korrekten Einsatzort positioniert sind. Bevorzugt weist die zumindest eine Blasdüse zumindest ein Strömungselement auf, das ausströmende Luft nach dem Coanda-Effekt ablenkt. Dadurch lässt sich der entsprechende Luftstrahl präziser einsetzen und somit Druckluft einsparen.

In einer alternativen oder zusätzlichen Weiterbildung zeichnet sich die Stapeleinrichtung 01 bevorzugt dadurch aus, dass die zumindest eine obere Halteeinrichtung 04 entlang eines insbesondere linearen horizontalen Stellwegs bewegbar ist und entlang dieses insbesondere linearen horizontalen Stellwegs in zumindest drei unterschiedlichen Übergabepositionen anordenbar ist. Beispielsweise ist eine erste dieser zumindest drei Übergabepositionen dem Zielstapelbereich 08 zugeordnet. Bei in dieser ersten Übergabeposition angeordneter oberer Halteeinrichtung 04 ist eine Übergabe eines tafelförmigen Guts 02 zwischen dieser oberen Halteeinrichtung 04 einerseits und einem Stapel 13 und/oder Stapelträger 18 andererseits möglich, insbesondere ein Ablegen, aber gegebenenfalls auch eine Entnahme. Beispielsweise ist eine zweite dieser zumindest drei Übergabepositionen einem ersten Quellstapelbereich 06 zugeordnet. Bei in dieser zweiten Übergabeposition angeordneter oberer Halteeinrichtung 04 ist eine Übergabe eines tafelförmigen Guts 02 zwischen dieser oberen Halteeinrichtung 04 einerseits und einem Stapel 11 und/oder Stapelträger 16 andererseits möglich, insbesondere eine Entnahme, aber gegebenenfalls auch ein Ablegen. Beispielsweise ist eine dritte dieser zumindest drei Übergabepositionen einem zweiten Quellstapelbereich 07 zugeordnet. Bei in dieser dritten Übergabeposition angeordneter oberer Halteeinrichtung 04 ist eine Übergabe eines tafelförmigen Guts 02 zwischen dieser oberen Halteeinrichtung 04 einerseits und einem Stapel 12 und/oder Stapelträger 17 andererseits möglich, insbesondere eine Entnahme, aber gegebenenfalls auch ein Ablegen.

In einer alternativen oder zusätzlichen Weiterbildung zeichnet sich die Stapeleinrichtung 01 bevorzugt dadurch aus, dass die zumindest eine obere Halteeinrichtung 04 mittels zumindest eines Vertikalantriebs 14 bezüglich der vertikalen Richtung V bewegbar angeordnet ist, insbesondere entlang eines linearen und weiter bevorzugt vertikalen Stellwegs. In einer alternativen oder zusätzlichen Weiterbildung zeichnet sich die Stapeleinrichtung 01 bevorzugt dadurch aus, dass der zumindest eine Vertikalantrieb 14 gemeinsam mit der zumindest einen oberen Halteeinrichtung 04 bezüglich der zumindest einen horizontalen Richtung H oder Arbeitsrichtung H bewegbar angeordnet ist, insbesondere entlang eines linearen und weiter bevorzugt horizontalen Stellwegs. Beispielsweise ist zumindest ein Antriebsspindel und/oder zumindest eine Zahnstange mit dem zumindest einen Vertikalantrieb 14 zusammenwirkend angeordnet. Der zumindest eine Vertikalantrieb 14 ist bevorzugt als Elektromotor 14 ausgebildet, weiter bevorzugt als lagegeregelter Elektromotor 14 und/oder als insbesondere bürstenloser Servomotor 14. Bevorzugt weist der zumindest eine Vertikalantrieb 14 zumindest eine Sensoreinrichtung auf, insbesondere zumindest einen Absolutwertencoder. Bevorzugt weist der zumindest eine Vertikalantrieb 14 zumindest eine Haltebremse auf. Bevorzugt ist zusätzlich zu dem zumindest einen Vertikalantrieb 14 zumindest eine Höhensicherung angeordnet, die weiter bevorzugt als Bremse ausgebildet ist. Die Höhensicherung verhindert ungewollte Abwärtsbewegungen der vertikal bewegbaren Bauteile.

Bevorzugt sind die zumindest drei Stapelbereiche 06; 07; 08 in einer Reihe nebeneinander angeordnet, die sich weiter bevorzugt in der horizontalen Richtung H oder Arbeitsrichtung H erstreckt. Bevorzugt ist der zumindest eine Zielstapelbereich 08 bezüglich der horizontalen Richtung H oder Arbeitsrichtung H zwischen den zumindest zwei Quellstapelbereichen 06; 07 angeordnet ist. Andere Anordnungen sind möglich, verlängern jedoch gegebenenfalls insgesamt die Strecken, die die zumindest eine obere Halteeinrichtung 04 zurücklegen muss. Die Stapeleinrichtung 01 weist zumindest ein Gestell 27 auf. Das zumindest eine Gestell 27 weist bevorzugt zumindest zwei Seitenteile 28 auf. Die zumindest zwei Seitenteile 28 tragen bevorzugt zumindest eine Horizontalführung 24, die weiter bevorzugt als horizontale Linearführung 24 ausgebildet ist. Die zumindest eine Horizontalführung 24 erstreckt sich bevorzugt bezüglich der horizontalen Richtung über zumindest 50 %, weiter bevorzugt über zumindest 60 %, noch weiter bevorzugt über zumindest 75 % und noch weiter bevorzugt über zumindest 100 % einer gesamten Bereichslänge. Diese Bereichslänge entspricht bevorzugt der Summe aller zumindest drei Stapelbereiche 06; 07; 08 in der horizontalen Richtung H oder Arbeitsrichtung H. Die zumindest eine Horizontalführung 24 ist bevorzugt einteilig oder alternativ mehrteilig ausgebildet. Bevorzugt stützt sich die zumindest eine Horizontalführung 24 auf den Seitenteilen 28 des Gestells 27 ab.

Bevorzugt ist zumindest ein Horizontalantrieb 19 angeordnet. Beispielsweise ist zumindest ein Antriebsspindel und/oder zumindest eine Zahnstange mit dem zumindest einen Horizontalantrieb 19 zusammenwirkend angeordnet. Der zumindest eine Horizontalantrieb 19 ist bevorzugt als Elektromotor 19 ausgebildet, weiter bevorzugt als lagegeregelter Elektromotor 19 und/oder als insbesondere bürstenloser Servomotor 19. Bevorzugt weist der zumindest eine Horizontalantrieb 19 zumindest eine Sensoreinrichtung auf, insbesondere zumindest einen Absolutwertencoder. Bevorzugt weist der zumindest eine Horizontalantrieb 19 zumindest eine Haltebremse auf. Bevorzugt ist zumindest eine Vertikalpositioniereinrichtung 29 angeordnet. Die zumindest eine Vertikalpositioniereinrichtung 29 weist bevorzugt zumindest eine Vertikalführung 26 auf, die beispielsweise als vertikale Linearführung 26 ausgebildet ist. Die zumindest eine Vertikalpositioniereinrichtung 29 weist bevorzugt den zumindest einen Vertikalantrieb 14 auf. Die zumindest eine Vertikalpositioniereinrichtung 29 weist bevorzugt die zumindest eine obere Halteeinrichtung 04 auf. Bevorzugt ist die gesamte Vertikalpositioniereinrichtung 29 mittels des zumindest einen Horizontalantriebs 19 entlang des zumindest einen Horizontalführung 24 bewegbar angeordnet, insbesondere in und/oder entgegen der horizontalen Richtung H oder Arbeitsrichtung H. Bevorzugt weist die Transfereinrichtung 03 zumindest die Vertikalpositioniereinrichtung 29 und zusätzlich die zumindest eine Horizontalführung 24 und den zumindest einen Horizontalantrieb 19 auf. Bevorzugt ist eine Laufbaugruppe oder Laufkatze eine Baugruppe von gemeinsam horizontal bewegbaren Bauteilen, die zumindest die gesamte Vertikalpositioniereinrichtung 29 und den Horizontalantrieb 19 umfasst.

Die Halteeinrichtung 04 ist bevorzugt als von oben auf das jeweilige tafelförmige Gut 02 einwirkende Halteeinrichtung 04 zum Festhalten von insbesondere einzelnen tafelförmigen Gütern 02 ausgebildet. Die zumindest eine obere Halteeinrichtung 04 ist bevorzugt zumindest bezüglich einer vertikalen Richtung V bewegbar angeordnet. Die zumindest eine obere Halteeinrichtung 04 ist bevorzugt zumindest bezüglich einer horizontalen Richtung H oder Arbeitsrichtung H bewegbar angeordnet. Die zumindest eine obere Halteeinrichtung 04 weist bevorzugt zumindest ein oberes Halteelement 09 auf, weiter bevorzugt mehrere obere Halteelemente 09. Die zumindest eine obere Halteeinrichtung 04 weist bevorzugt zumindest eine Formateinstelleinrichtung 33 auf. Mittels der zumindest einen Formateinstelleinrichtung 33 sind bevorzugt mehrere obere Halteelemente 09 der zumindest einen oberen Halteeinrichtung 04 relativ zueinander positionierbar. Dadurch können die oberen Halteelemente 09 bevorzugt an ein Format der tafelförmigen Güter 02 angepasst werden und somit für eine optimierte Lage und/oder Unterstützung der tafelförmigen Güter 02 ausgerichtet werden. Das zumindest eine obere Haltelement 09 ist bevorzugt als Saugelement 09 ausgebildet. Im Fall mehrerer oberer Halteelemente 09 sind bevorzugt mehrere Halteelemente 09 und weiter bevorzugt alle oberen Halteelemente 09 der zumindest einen oberen Halteeinrichtung 04 als Saugelemente 09 ausgebildet. Das jeweilige Saugelement 09 ist bevorzugt mit einer Unterdruckquelle verbunden und/oder verbindbar angeordnet und/oder mit Unterdruck beaufschlagbar. Dadurch ist ein schonendes und dennoch sicheres Halten des jeweiligen tafelförmigen Gutes ermöglicht. Die Unterdruckquelle ist beispielsweise Bestandteil der Stapeleinrichtung 01.

Die zumindest eine Formateinstelleinrichtung 33 weist bevorzugt zumindest einen und weiter bevorzugt genau einen Hauptträger 34 auf. Der zumindest eine Hauptträger 34 ist bevorzugt in seiner Länge veränderbar ausgebildet. Die zumindest eine Formateinstelleinrichtung 33 weist bevorzugt zumindest einen und weiter bevorzugt mehrere, insbesondere zumindest drei Nebenträger 36 auf. Der zumindest eine Nebenträger 36 ist bevorzugt in seiner Länge veränderbar ausgebildet. Bevorzugt sind zumindest an den Nebenträgern 36 jeweilige Halteelemente 09 angeordnet. Weiter bevorzugt ist an jedem Nebenträger 36 zumindest ein Halteelement 09 angeordnet. Beispielsweise ist an jedem Ende eines Nebenträgers 36 jeweils zumindest ein und weiter bevorzugt genau ein Halteelement 09 oder genau zwei Halteelemente 09 angeordnet. Beispielsweise ist direkt an dem Hauptträger 34 kein Halteelement 09 angeordnet. Beispielsweise weist die obere Halteeinrichtung 04 genau einen Hauptträger 34 auf, von dem aus sich sechs Nebenträger 36 erstrecken, an deren Enden jeweils ein oder zwei obere Halteelemente 09 angeordnet sind.

Beispielsweise ist zumindest eine erste Energieführungskette 31 angeordnet. Die zumindest eine erste Energieführungskette 31 stellt bevorzugt eine Versorgung des zumindest einen Vertikalantriebs 14 mit Energie und/oder Signalen sicher, insbesondere unabhängig von der Position der Vertikalpositioniereinrichtung 29 entlang der Horizontalführung 24. Bevorzugt ist der zumindest eine Horizontalantrieb 19 insbesondere gemeinsam mit der zumindest einen Vertikalpositioniereinrichtung 29 entlang der zumindest einen Horizontalführung 24 bewegbar angeordnet. Bevorzugt stellt die zumindest eine erste Energieführungskette 31 auch eine Versorgung des zumindest einen Horizontalantriebs 19 mit Energie und/oder Signalen sicher. Die zumindest eine erste Energieführungskette 31 ist bevorzugt sowohl mit dem Gestell 27 als auch mit der zumindest einen Vertikalpositioniereinrichtung 29 verbunden. Die zumindest eine erste Energieführungskette 31 stellt bevorzugt eine Versorgung des zumindest einen oberen Halteelements 09 mit Energie und/oder Signalen und/oder Unterdruck sicher, insbesondere unabhängig von der Position der Vertikalpositioniereinrichtung 29 entlang der Horizontalführung 24.

Beispielsweise ist zumindest eine zweite Energieführungskette 32 angeordnet. Die zumindest eine zweite Energieführungskette 32 ist bevorzugt sowohl mit der zumindest einen oberen Halteeinrichtung 04 als auch mit zumindest einem relativ zu der zumindest einen oberen Halteeinrichtung 04 bewegbaren Bestandteil der zumindest einen Vertikalpositioniereinrichtung 29 verbunden. Die zumindest eine zweite Energieführungskette 32 stellt bevorzugt eine Versorgung des zumindest einen oberen Halteelements 09 mit Energie und/oder Signalen und/oder Unterdruck sicher, insbesondere unabhängig von der Position der Vertikalpositioniereinrichtung 29 entlang der Horizontalführung 24 und/oder unabhängig von der Position der zumindest einen oberen Halteeinrichtung 04 entlang der Vertikalführung 26.

Die Stapeleinrichtung 01 weist bevorzugt zumindest einen insbesondere horizontal bewegbaren Tafelausrichter 23; 37; 43 auf. Weiter bevorzugt weist die Stapeleinrichtung 01 zumindest einen Tafelausrichter 23; 37; 43 je Stapelbereich 06; 07; 08 auf. Der jeweilige zumindest eine Tafelausrichter 23; 37; 43 dient dabei insbesondere dazu, das jeweilige tafelförmige Gut 02 in korrekter Lage relativ zu der zumindest einen oberen Halteeinrichtung 04 zu erfassen und/oder in korrekter Lage relativ zu einem Stapelträger 18 und/oder einem bereits gebildeten Stapel 13 abzulegen, also die tafelförmigen Güter 02 des Zielstapels 13 oder Mischstapels 13 möglichst präzise zueinander auszurichten und im Idealfall genau übereinander zu stapeln. Die Tafelausrichter 23; 37; 43 dienen insbesondere auch dazu, ein Umstürzen eines jeweiligen Stapels 11; 12; 13 zu verhindern.

Bevorzugt ist dem ersten Quellstapelbereich 06 zumindest ein erster insbesondere horizontal bewegbarer Quelltafelausrichter 37 der Stapeleinrichtung 01 zugeordnet. Der erste Quelltafelausrichter 37 weist bevorzugt zumindest einen ersten, zum Längsausrichten vorgesehene Quellanschlag 38 auf, der beispielsweise als erster hinterer Quellanschlag 38 ausgebildet ist und bevorzugt starr angeordnet ist. Das Längsausrichten ist bevorzugt ein Ausrichten orthogonal zu der bevorzugt als Arbeitsrichtung H bezeichneten horizontalen Richtung H, also insbesondere ein Ausrichten bezüglich einer als Längsrichtung L bezeichneten und orthogonal zu der Arbeitsrichtung H orientierten horizontalen Richtung L. Der erste Quelltafelausrichter 37 weist bevorzugt zumindest einen zweiten, zum Querausrichten vorgesehenen Quellanschlag 39 auf, der beispielsweise als erster seitlicher Quellanschlag 39 ausgebildet ist und bevorzugt starr angeordnet ist. Das Querausrichten ist bevorzugt ein Ausrichten bezüglich der bevorzugt als Arbeitsrichtung H bezeichneten horizontalen Richtung H. Der erste Quelltafelausrichter 37 weist bevorzugt zumindest einen dritten, zum Längsausrichten vorgesehene Quellanschlag 41 auf, der beispielsweise als erster vorderer Quellanschlag 41 ausgebildet ist und bevorzugt in und/oder entgegen der Längsrichtung L bewegbar angeordnet ist. Der erste Quelltafelausrichter 37 weist bevorzugt zumindest einen vierten, zum Querausrichten vorgesehenen Quellanschlag 42 auf, der beispielsweise als zweiter seitlicher Quellanschlag 42 ausgebildet ist und bevorzugt starr angeordnet ist.

Beispielsweise ist der zumindest eine zweite seitliche Quellanschlag 42 an dem Gestell 27 bewegbar gelagert, insbesondere linear bewegbar, beispielsweise mittels zumindest einer Linearführung. Beispielsweise ist der zumindest erste vordere Quellanschlag 41 an dem Gestell 27 und/oder an dem ersten seitlichen Quellanschlag 39 bewegbar gelagert, insbesondere linear bewegbar, beispielsweise mittels zumindest einer Linearführung. Alternativ oder zusätzlich ist der zumindest eine erste vordere Quellanschlag 41 an dem zweiten seitlichen Quellanschlag 42 bewegbar gelagert, insbesondere linear bewegbar. Bevorzugt sind zwei erste vordere Quellanschläge 41 angeordnet, von denen einer an dem ersten seitlichen Quellanschlag 39 bewegbar gelagert ist und von denen ein anderer an dem zweiten seitlichen Quellanschlag 42 bewegbar gelagert ist. Die bewegbaren Quellanschläge 41; 42 sind bevorzugt in ihren Lagen fixierbar.

Beispielsweise kann ein Quellstapel 11 in dem ersten Quellstapelbereich 06 angeordnet werden und an den starr angeordneten Quellanschlägen 38; 39 ausgerichtet werden, insbesondere durch Bewegung der bewegbaren Quellanschläge 41; 42 und/oder kann dieser Quellstapel 11 durch entsprechende Positionierung der bewegbaren Quellanschläge 41; 42 in seiner definierten Lage gehalten werden. Damit kann eine optimierte Übernahme der entsprechenden tafelförmigen Güter 02 durch die zumindest eine obere Halteeinrichtung 04 erreicht werden. Die bewegbaren Quellanschläge 38; 39; 41; 42 des ersten Quelltafelausrichters 37 sind bevorzugt manuell bewegbar. In einer alternativen Ausführungsform ist zumindest ein Antrieb zu deren Bewegung angeordnet.

Bevorzugt ist dem zweiten Quellstapelbereich 07 zumindest ein insbesondere horizontal bewegbarer zweiter Quelltafelausrichter 43 der Stapeleinrichtung 01 zugeordnet. Der zweite Quelltafelausrichter 43 weist bevorzugt zumindest einen fünften, zum Längsausrichten vorgesehene Quellanschlag 44 auf, der beispielsweise als zweiter hinterer Quellanschlag 44 ausgebildet ist und bevorzugt starr angeordnet ist. Der zweite Quelltafelausrichter 43 weist bevorzugt zumindest einen sechsten, zum Querausrichten vorgesehenen Quellanschlag 46 auf, der beispielsweise als dritter seitlicher Quellanschlag 46 ausgebildet ist und bevorzugt starr angeordnet ist. Der zweite Quelltafelausrichter 43 weist bevorzugt zumindest einen siebten, zum Längsausrichten vorgesehene Quellanschlag 47 auf, der beispielsweise als zweiter vorderer Quellanschlag 47 ausgebildet ist und bevorzugt in und/oder entgegen der Längsrichtung L bewegbar angeordnet ist. Der zweite Quelltafelausrichter 43 weist bevorzugt zumindest einen achten, zum Querausrichten vorgesehenen Quellanschlag 48 auf, der beispielsweise als vierter seitlicher Quellanschlag 48 ausgebildet ist und bevorzugt starr angeordnet ist. Beispielsweise ist der zumindest eine vierte seitliche Quellanschlag 48 an dem Gestell 27 bewegbar gelagert, insbesondere linear bewegbar, beispielsweise mittels zumindest einer Linearführung. Beispielsweise ist der zumindest eine zweite vordere Quellanschlag 47 an dem Gestell 27 und/oder an dem dritten seitlichen Quellanschlag 46 bewegbar gelagert, insbesondere linear bewegbar, beispielsweise mittels zumindest einer Linearführung. Alternativ oder zusätzlich ist der zumindest eine zweite vordere Quellanschlag 41 an dem vierten seitlichen Quellanschlag 48 bewegbar gelagert, insbesondere linear bewegbar. Bevorzugt sind zwei zweite vordere Quellanschläge 47 angeordnet, von denen einer an dem dritten seitlichen Quellanschlag 46 bewegbar gelagert ist und von denen ein anderer an dem vierten seitlichen Quellanschlag 48 bewegbar gelagert ist. Die bewegbaren Quellanschläge 47; 48 sind bevorzugt in ihren Lagen fixierbar.

Beispielsweise kann ein Quellstapel 12 in dem zweiten Quellstapelbereich 07 angeordnet werden und an den starr angeordneten Quellanschlägen 44; 46 ausgerichtet werden, insbesondere durch Bewegung der bewegbaren Quellanschläge 47; 48 und/oder kann dieser Quellstapel 12 durch entsprechende Positionierung der bewegbaren Quellanschläge 47; 48 in seiner definierten Lage gehalten werden. Damit kann eine optimierte Übernahme der entsprechenden tafelförmigen Güter 02 durch die zumindest eine obere Halteeinrichtung 04 erreicht werden. Die bewegbaren Quellanschläge 44; 46; 47; 48 des zweiten Quelltafelausrichters 43 sind bevorzugt manuell bewegbar. In einer alternativen Ausführungsform ist zumindest ein Antrieb zu deren Bewegung angeordnet.

Bevorzugt ist dem Zielstapelbereich 08 zumindest ein insbesondere horizontal bewegbarer Zieltafelausrichter 23 der Stapeleinrichtung 01 zugeordnet. Der Zieltafelausrichter 23 weist bevorzugt zumindest einen ersten, zum Längsausrichten vorgesehene Zielanschlag 49 auf, der beispielsweise als hinterer Zielanschlag 49 ausgebildet ist. Der zumindest eine hintere Zielanschlag 49 kann starr angeordnet sein. Bevorzugt ist der zumindest eine hintere Zielanschlag 49 jedoch als Aktuator 49 ausgebildet, insbesondere als pneumatisch und/oder elektrisch und/oder hydraulisch angetriebener Aktuator 49. Bevorzugt sind zumindest zwei hintere Zielanschläge 49 angeordnet, die weiter bevorzugt beide als Aktuatoren 49 ausgebildet sind. Als Aktuator 49 ausgebildete hintere Zielanschläge 49 sind beispielsweise direkt am Gestell 27 der Stapeleinrichtung 01 angeordnet.

Der Zieltafelausrichter 23 weist bevorzugt zumindest einen zweiten, zum Querausrichten vorgesehenen Zielanschlag 51 auf, der beispielsweise als erster seitlicher Zielanschlag 51 ausgebildet ist. Der zumindest eine erste seitliche Zielanschlag 51 kann starr angeordnet sein. Bevorzugt ist der zumindest eine erste seitliche Zielanschlag 51 jedoch als Aktuator 51 ausgebildet, insbesondere als pneumatisch und/oder elektrisch und/oder hydraulisch angetriebener Aktuator 51. Bevorzugt sind zumindest zwei erste seitliche Zielanschläge 51 angeordnet, die weiter bevorzugt beide als Aktuatoren 51 ausgebildet sind. Als Aktuator 51 ausgebildete erste seitliche Zielanschläge 51 sind beispielsweise direkt am Gestell 27 der Stapeleinrichtung 01 angeordnet.

Der Zieltafelausrichter 23 weist bevorzugt zumindest einen dritten, zum Längsausrichten vorgesehene Zielanschlag 52 auf, der beispielsweise als vorderer Zielanschlag 52 ausgebildet ist. Der vordere Zielanschlag 52 ist bevorzugt als Aktuator 52 ausgebildet, insbesondere als pneumatisch und/oder elektrisch und/oder hydraulisch angetriebener Aktuator 52. Bevorzugt sind zumindest zwei vordere Zielanschläge 52 angeordnet, die weiter bevorzugt beide als Aktuatoren 52 ausgebildet sind. Als Aktuator 52 ausgebildete vordere Zielanschläge 52 sind beispielsweise an einem jeweiligen vorderen Träger 57 der Stapeleinrichtung 01 angeordnet. Bevorzugt ist dieser jeweilige vordere Träger 57 selbst insbesondere für Formatanpassungen in und/oder entgegen der Längsrichtung L in unterschiedlichen Lagen relativ zu dem Gestell 27 anordenbar und dort weiter bevorzugt auch fixierbar.

Der Zieltafelausrichter 23 weist bevorzugt zumindest einen vierten, zum Querausrichten vorgesehenen Zielanschlag 53 auf, der beispielsweise als zweiter seitlicher Zielanschlag 53 ausgebildet ist. Der zweite seitliche Zielanschlag 53 ist bevorzugt als Aktuator 53 ausgebildet, insbesondere als pneumatisch und/oder elektrisch und/oder hydraulisch angetriebener Aktuator 53. Bevorzugt sind zumindest zwei zweite seitliche Zielanschläge 53 angeordnet, die weiter bevorzugt beide als Aktuatoren 53 ausgebildet sind. Als Aktuator 53 ausgebildete zweite seitliche Zielanschläge 53 sind beispielsweise an einem insbesondere gemeinsamen seitlichen Träger 56 der Stapeleinrichtung 01 angeordnet. Bevorzugt ist dieser insbesondere gemeinsame seitliche Träger 56 selbst insbesondere für Formatanpassungen in und/oder entgegen der Arbeitsrichtung H in unterschiedlichen Lagen relativ zu dem Gestell 27 anordenbar und dort weiter bevorzugt auch fixierbar.

Beispielsweise ist der zumindest eine zweite seitliche Träger 56 an dem Gestell 27 bewegbar gelagert, insbesondere linear bewegbar, beispielsweise mittels zumindest einer Linearführung und weiter bevorzugt fixierbar. Beispielsweise ist der zumindest eine vordere Träger 57 an dem Gestell 27 und/oder an dem zumindest einen seitlichen Träger 56 bewegbar gelagert, insbesondere linear bewegbar, beispielsweise mittels zumindest einer Linearführung und weiter bevorzugt fixierbar. Bevorzugt sind zwei vordere Träger 57 angeordnet, von denen einer an dem Gestell 27 bewegbar gelagert ist und von denen ein anderer an dem seitlichen Träger 56 bewegbar gelagert ist.

Beispielsweise kann ein Zielstapel 13 oder Mischstapel 13 in dem Zielstapelbereich 08 erzeugt werden und dabei mittels der Aktuatoren 49; 51; 52; 53 ausgerichtet werden. Dieses Ausrichten erfolgt bevorzugt durch regelmäßiges Aktivieren und Einwirken der Aktuatoren 49; 51; 52; 53 auf zumindest ein tafelförmiges Gut 02. Bevorzugt wird jedes tafelförmige Gut 02 vor und/oder während und/oder nach seinem Ablegen in dem Zielstapelbereich 08 mittels der Aktuatoren 49; 51; 52; 53 ausgerichtet. Beispielsweise erfolgt je ein Ausrichtvorgang je Ablagevorgang. Damit kann eine optimierte Übergabe der entsprechenden tafelförmigen Güter 02 durch die zumindest eine obere Halteeinrichtung 04 erreicht werden. Bevorzugt ist insbesondere für Formatanpassungen der zumindest eine seitliche Träger 56 insbesondere manuell bewegbar angeordnet. In einer alternativen Ausführungsform ist zumindest ein Antrieb zu dessen Bewegung angeordnet. Bevorzugt ist insbesondere für Formatanpassungen der zumindest eine vordere Träger 57 insbesondere manuell bewegbar angeordnet. In einer alternativen Ausführungsform ist zumindest ein Antrieb zu dessen Bewegung angeordnet.

In einer alternativen oder zusätzlichen Weiterbildung zeichnet sich die Stapeleinrichtung 01 bevorzugt dadurch aus, dass zumindest eine Sicherheitseinrichtung 58 angeordnet ist. Die zumindest eine Sicherheitseinrichtung 58 weist bevorzugt zumindest eine physische Absperreichrichtung 59 auf, beispielsweise zumindest einen Zaun 59. Alternativ oder zusätzlich weist die zumindest eine Sicherheitseinrichtung 58 bevorzugt zumindest eine Überwachungseinrichtung 61 auf, die insbesondere dazu dient einen Zugangsbereich zu überwachen. Beispielsweise ist die zumindest eine Überwachungseinrichtung 61 als zumindest eine Lichtschranke 61 und/oder als zumindest ein Lichtvorhang 61 ausgebildet. Beispielsweise ist die Stapeleinrichtung 01 auf drei Seiten von einem Zaun 59 umgeben und wird ein auf einer vierten Seite befindlicher Zugang mittels eines Lichtvorhangs 61 überwacht. Zufuhr und Abfuhr von Stapeln 11; 12; 13 und/oder Stapelträgern 16; 17; 18 sind dann über diese vierte Seite möglich.

In einer alternativen oder zusätzlichen Weiterbildung der Stapeleinrichtung 04 sind zumindest zwei obere Halteeinrichtungen 04 angeordnet. Diese sind beispielsweise jeweils einem der zumindest zwei Quellstapelbereiche 06; 07 zugeordnet. Dadurch lassen sich entsprechende Stapelvorgänge schneller durchführen.

In einer alternativen Ausführung der Stapeleinrichtung 01, für die bisherigen Merkmale ebenfalls gelten, solange sich daraus keine Widersprüche ergeben, sind der Zielstapelbereich 08 einerseits und die beiden Quellstapelbereiche 06; 07 andererseits relativ zueinander bewegbar angeordnet. Beispielsweise weist die Transfereinrichtung 03 dabei eine obere Halteeinrichtung 04 sowie ein untere Transportelement 62 auf. Beispielsweise können die beiden Quellstapelbereiche 06; 07 in der Längsrichtung L verschoben werden, so dass wählbar ist, welcher der beiden gerade mit der oberen Halteeinrichtung 04 zusammenwirkend angeordnet ist. Die obere Halteeinrichtung 04 übernimmt dann ein tafelförmiges Gut 02 von dem entsprechenden jeweiligen Quellstapel 11; 12 und übergibt dieses an das untere Transportelement 62, welches das tafelförmige Gut 02 anschließend dem Zielstapelbereich 13 zuführt. Um ein tafelförmiges Gur 02 eines anderen Quellstapels 11; 12 zu entnehmen müssen dann die beiden Quellstapelbereiche 06; 07 derart bewegt werden, dass der andere Quellstapel 11; 12 mit der oberen Halteeinrichtung 04 zusammenwirkend angeordnet ist. (Dies ist beispielsweise in den Fig. 8 und 9 dargestellt.)

Bevorzugt wird ein Verfahren zum Bilden eines Zielstapels 13 aus tafelförmigen Gütern 02, insbesondere 02 Metalltafeln 02. Bevorzugt wird dabei ein erster Quellstapel 11 oder Guttafelstapel 11 beispielsweise auf einem Stapelträger 16, insbesondere einer Palette 16, in einem ersten Stapelbereich 06 einer Stapeleinrichtung 01 bereitgestellt. Der erste Quellstapel 11 ist bevorzugt überwiegend und weiter bevorzugt ausschließlich aus Guttafeln gebildet. Bevorzugt wird ein zweiter Quellstapel 12 oder Makulaturtafelstapel 12 beispielsweise auf einem Stapelträger 17, insbesondere einer Palette 17 in einem zweiten Stapelbereich 07 der Stapeleinrichtung 01 bereitgestellt. Der zweite Quellstapel 12 ist bevorzugt überwiegend und weiter bevorzugt ausschließlich aus Makulaturtafeln gebildet. Bevorzugt werden in einem ersten Stapelvorgang insbesondere mittels der zumindest einen Transfereinrichtung 03 und deren zumindest einer oberen Halteeinrichtung 04 eine erste Menge an tafelförmigen Gütern 02, insbesondere Guttafeln, insbesondere jeweils einzeln von dem ersten Quellstapel 11 entnommen und in einem Zielstapelbereich 08 der Stapeleinrichtung 01 insbesondere auf einem Stapelträger 18, beispielsweise einer Palette18, insbesondere aufeinander abgelegt und wird dadurch der Zielstapel 13 begonnen oder erweitert. Die erste Menge an tafelförmigen Gütern 02 umfasst bevorzugt zwischen einem und fünf tafelförmigen Gütern 02. Die erste Menge an tafelförmigen Gütern 02 umfasst beispielsweise zumindest zwei tafelförmige Güter 02.

Bevorzugt werden in einem darauffolgenden zweiten Stapelvorgang insbesondere mittels der zumindest einen Transfereinrichtung 03 und deren zumindest einer oberen Halteeinrichtung 04 eine zweite Menge an tafelförmigen Gütern 02, insbesondere Makulaturtafeln, insbesondere jeweils einzeln von dem zweiten Quellstapel 12 entnommen und in dem Zielstapelbereich 08 der Stapeleinrichtung 01 auf den im ersten Stapelvorgang abgelegten tafelförmigen Gütern 02 abgelegt und wird dadurch der Zielstapel 13 erweitert. Die zweite Menge an tafelförmigen Gütern 02 umfasst beispielsweise zumindest zwei tafelförmige Güter 02, bevorzugt zumindest fünf tafelförmige Güter 02. Die zweite Menge an tafelförmigen Gütern 02 umfasst bevorzugt zwischen zehn und dreißig tafelförmigen Gütern 02. Alternativ zu der bevorzugten einzelnen Behandlung der tafelförmigen Güter 02 im zweiten Stapelvorgang werden im zweiten Stapelvorgang beispielsweise mehrere tafelförmige Güter 02 gleichzeitig von dem zweiten Quellstapel 12 entnommen und in dem Zielstapelbereich 08 der Stapeleinrichtung 01 auf den im vorangegangenen Stapelvorgang abgelegten tafelförmigen Gütern 02 abgelegt. Dies ist beispielsweise mittels zumindest eines als zumindest ein mechanisches Greifelement und/oder als zumindest ein Elektromagnet ausgebildeten Halteelements 09 möglich.

Bevorzugt werden in einem darauffolgenden dritten Stapelvorgang insbesondere mittels der zumindest einen Transfereinrichtung 03 und deren zumindest einer oberen Halteeinrichtung 04 eine dritte Menge an tafelförmigen Gütern 02, insbesondere Guttafeln, insbesondere jeweils einzeln von dem ersten Quellstapel 11 entnommen und in dem Zielstapelbereich 08 der Stapeleinrichtung 01 auf den im zweiten Stapelvorgang abgelegten tafelförmigen Gütern 02 abgelegt und wird dadurch der Zielstapel 13 erweitert. Die dritte Menge an tafelförmigen Gütern 02 umfasst beispielsweise zumindest zwei tafelförmige Güter 02. Die dritte Menge an tafelförmigen Gütern 02 umfasst bevorzugt zwischen einem und fünf tafelförmigen Gütern 02 und/oder entspricht beispielsweise der ersten Menge an tafelförmigen Gütern 02.

Bevorzugt werden in einem darauffolgenden vierten Stapelvorgang insbesondere mittels der zumindest einen Transfereinrichtung 03 und deren zumindest einer oberen Halteeinrichtung 04 eine vierte Menge an tafelförmigen Gütern 02, insbesondere Makulaturtafeln, insbesondere jeweils einzeln von dem zweiten Quellstapel 12 entnommen und in dem Zielstapelbereich 08 der Stapeleinrichtung 01 auf den im dritten Stapelvorgang abgelegten tafelförmigen Gütern 02 abgelegt und wird dadurch der Zielstapel 13 erweitert. Die vierte Menge an tafelförmigen Gütern 02 umfasst beispielsweise zumindest zwei tafelförmige Güter 02, bevorzugt zumindest fünf tafelförmige Güter 02. Die vierte Menge an tafelförmigen Gütern 02 umfasst bevorzugt zwischen zehn und dreißig tafelförmigen Gütern 02 und/oder entspricht beispielsweise der zweiten Menge an tafelförmigen Gütern 02. Alternativ zu der bevorzugten einzelnen Behandlung der tafelförmigen Güter 02 im vierten Stapelvorgang werden im zweiten Stapelvorgang beispielsweise mehrere tafelförmige Güter 02 gleichzeitig von dem zweiten Quellstapel 12 entnommen und in dem Zielstapelbereich 08 der Stapeleinrichtung 01 auf den im vorangegangenen Stapelvorgang abgelegten tafelförmigen Gütern 02 abgelegt.

In einer alternativen oder zusätzlichen Weiterbildung zeichnet sich das Verfahren bevorzugt dadurch aus, dass in einem darauffolgenden fünften Stapelvorgang insbesondere mittels der zumindest einen Transfereinrichtung 03 und deren zumindest einer oberen Halteeinrichtung 04 eine fünfte Menge an tafelförmigen Gütern 02, insbesondere Guttafeln, insbesondere jeweils einzeln von dem ersten Quellstapel 11 entnommen und in dem Zielstapelbereich 08 der Stapeleinrichtung 01 auf den im vierten Stapelvorgang abgelegten tafelförmigen Gütern 02 abgelegt werden und dadurch der Zielstapel 13 erweitert wird. Die fünfte Menge an tafelförmigen Gütern 02 umfasst beispielsweise zumindest zwei tafelförmige Güter 02. Die fünfte Menge an tafelförmigen Gütern 02 umfasst bevorzugt zwischen einem und fünf tafelförmigen Gütern 02 und/oder entspricht beispielsweise der ersten Menge und/oder der dritten Menge an tafelförmigen Gütern 02.

In einer alternativen oder zusätzlichen Weiterbildung zeichnet sich das Verfahren bevorzugt dadurch aus, dass in einem darauffolgenden sechsten Stapelvorgang insbesondere mittels der zumindest einen Transfereinrichtung 03 und deren zumindest einer oberen Halteeinrichtung 04 eine sechste Menge an tafelförmigen Gütern 02, insbesondere Makulaturtafeln, insbesondere jeweils einzeln von dem zweiten Quellstapel 12 entnommen und in dem Zielstapelbereich 08 der Stapeleinrichtung 01 auf den im fünften Stapelvorgang abgelegten tafelförmigen Gütern 02 abgelegt werden und dadurch der Zielstapel 13 erweitert wird. Die sechste Menge an tafelförmigen Gütern 02 umfasst beispielsweise zumindest zwei tafelförmige Güter 02, bevorzugt zumindest fünf tafelförmige Güter 02. Die sechste Menge an tafelförmigen Gütern 02 umfasst bevorzugt zwischen zehn und dreißig tafelförmigen Gütern 02 und/oder entspricht beispielsweise der zweiten Menge und/oder der vierten Menge an tafelförmigen Gütern 02. Alternativ zu der bevorzugten einzelnen Behandlung der tafelförmigen Güter 02 im sechsten Stapelvorgang werden im zweiten Stapelvorgang beispielsweise mehrere tafelförmige Güter 02 gleichzeitig von dem zweiten Quellstapel 12 entnommen und in dem Zielstapelbereich 08 der Stapeleinrichtung 01 auf den im vorangegangenen Stapelvorgang abgelegten tafelförmigen Gütern 02 abgelegt.

Durch die jeweilige Sequenz von Stapelvorgängen ergibt sich ein Zielstapel 13 mit einer Abfolge von sich abwechselnden Schichten, die beispielsweise jeweils Guttafeln oder Makulaturtafeln aufweisen. Diese Abfolge ist bevorzugt an einen nachfolgenden Prozess angepasst, in dem der Zielstapel 13 zum Einsatz kommt.

In einer alternativen oder zusätzlichen Weiterbildung zeichnet sich das Verfahren bevorzugt dadurch aus, dass das Verfahren ein Verfahren zum Bilden eines Zielstapels 13 und zum Einrichten einer Druckmaschine ist. Dann zeichnet sich das Verfahren bevorzugt dadurch aus, dass in einem Transfervorgang der Zielstapel 13 nach Abschluss der Stapelvorgänge aus der Stapeleinrichtung 01 entnommen und insbesondere als Stapel 13 der Druckmaschine zugeführt wird und weiter bevorzugt dass in einem Andruckvorgang mittels eines Anlegers der Druckmaschine tafelförmige Güter 02 von dem Zielstapel 13 einzeln entnommen und insbesondere zum Einrichten der Druckmaschine in der Druckmaschine bedruckt werden.

Beispielsweise lassen sich die Anzahl der tafelförmigen Güter 02 je Schicht an unterschiedliche Vorgänge anpassen. Es lassen sich beispielsweise Zielstapel 13 erzeugen, bei deren Vereinzelung jeweils einige Makulaturtafeln zum Einrichten eines Druckwerks entnommen werden und danach eine Guttafel als Probetafel bedruckt wird, deren Qualität untersucht wird, um dann in einem iterativen Verfahren erneut Makulaturtafeln zu bedrucken, bis das Druckwerk sich weiter dem optimierten Zustand für den Druckbetrieb angenähert hat. Dann wird erneut eine Guttafel als Probetafel bedruckt und untersucht. Dies lässt sich wiederholen, bis akzeptable Druckergebnisse erzeugt werden. Durch empirische Ermittlung lassen sich gewünschte Abfolgen ermitteln und als Bestandteil einer jeweiligen Mischvorschrift beispielsweise in einem Speicher der Stapeleinrichtung 01 hinterlegen.

### Bezugszeichenliste

- 01: Stapeleinrichtung
- 02: Metalltafel, Gut, tafelförmig
- 03: Transfereinrichtung
- 04: Halteeinrichtung
- 05: -
- 06: Stapelbereich, Quellstapelbereich, erster
- 07: Stapelbereich, Quellstapelbereich, zweiter
- 08: Stapelbereich; Zielstapelbereich
- 09: Haltelement, Saugelement
- 10: -
- 11: Stapel; Quellstapel; Guttafelstapel, erster
- 12: Stapel; Quellstapel; Makulaturtafelstapel, zweiter
- 13: Stapel, Zielstapel, Mischstapel
- 14: Vertikalantrieb, Elektromotor, Servomotor
- 15: -
- 16: Stapelträger, Palette
- 17: Stapelträger, Palette
- 18: Stapelträger, Palette
- 19: Horizontalantrieb, Elektromotor, Servomotor
- 20: -
- 21: -
- 22: -
- 23: Tafelausrichter, Zieltafelausrichter
- 24: Linearführung, Horizontalführung
- 25: -
- 26: Linearführung, Vertikalführung
- 27: Gestell
- 28: Seitenteil
- 29: Vertikalpositioniereinrichtung
- 30: -
- 31: Energieführungskette, erste
- 32: Energieführungskette, zweite
- 33: Formateinstelleinrichtung
- 34: Hauptträger
- 35: -
- 36: Nebenträger
- 37: Tafelausrichter, Quelltafelausrichter, erster
- 38: Quellanschlag, hinterer
- 39: Quellanschlag, seitlicher
- 40: -
- 41: Quellanschlag, vorderer
- 42: Quellanschlag, seitlicher
- 43: Tafelausrichter, Quelltafelausrichter, zweiter
- 44: Quellanschlag, hinterer
- 45: -
- 46: Quellanschlag, seitlicher
- 47: Quellanschlag, vorderer
- 48: Quellanschlag, seitlicher
- 49: Zielanschlag, Aktuator, hinterer
- 50: -
- 51: Zielanschlag, Aktuator, seitlicher
- 52: Zielanschlag, Aktuator, vorderer
- 53: Zielanschlag, Aktuator, seitlicher
- 54: -
- 55: -
- 56: Träger, seitlicher
- 57: Träger, vorderer
- 58: Sicherheitseinrichtung
- 59: Absperreichrichtung, Zaun
- 60: -
- 61: Überwachungseinrichtung, Lichtschranke, Lichtvorhang
- 62: Transportelement

- H: Richtung, Arbeitsrichtung, horizontal
- L: Richtung, Längsrichtung, horizontal
- V: Richtung, vertikal

## Patentansprüche

1. Stapeleinrichtung (01) zur Erzeugung zumindest eines Stapels (13) tafelförmiger Güter (02), wobei die Stapeleinrichtung (01) zumindest zwei als Quellstapelbereiche (06; 07) ausgebildete Stapelbereiche (06; 07) aufweist, die zur Aufnahme eines jeweiligen Stapelträgers (16; 17) und/oder eines jeweiligen Stapels (11; 12) ausgebildet sind und wobei die Stapeleinrichtung (01) zumindest einen als Zielstapelbereich (08) ausgebildeten Stapelbereich (08) aufweist, der zur Aufnahme eines jeweiligen Stapelträgers (18) und/oder eines jeweiligen Stapels (13) ausgebildet ist und wobei die Stapeleinrichtung (01) zumindest eine obere Transfereinrichtung (03) zum Transportieren von tafelförmigen Gütern (02) aufweist und wobei die zumindest eine obere Transfereinrichtung (03) zumindest eine von oben auf das jeweilige tafelförmige Gut (02) einwirkende Halteeinrichtung (04) zum Festhalten von tafelförmigen Gütern (02) aufweist und wobei die zumindest eine obere Halteeinrichtung (04) zumindest bezüglich einer vertikalen Richtung (V) bewegbar angeordnet ist und wobei die zumindest eine obere Halteeinrichtung (04) zumindest bezüglich einer horizontalen Richtung (H) bewegbar angeordnet ist, **dadurch gekennzeichnet, dass** die zumindest eine obere Halteeinrichtung (04) entlang eines linearen horizontalen Stellwegs bewegbar ist und entlang dieses linearen horizontalen Stellwegs in zumindest drei unterschiedlichen Übergabepositionen anordenbar ist und dass dem Zielstapelbereich (08) zumindest ein zumindest horizontal bewegbarer Zieltafelausrichter (23) zugeordnet ist.

2. Stapeleinrichtung nach Anspruch 1, **dadurch gekennzeichnet, dass** die zumindest eine obere Halteeinrichtung (04) mehrere obere Haltelemente (09) aufweist, die relativ zueinander in unterschiedlichen Lagen anordenbar sind und/oder dass die zumindest eine obere Halteeinrichtung (09) zumindest ein als Saugelement (09) ausgebildetes oberes Halteelement (09) aufweist.

3. Stapeleinrichtung nach Anspruch 1 oder 2, **dadurch gekennzeichnet, dass** die zumindest eine obere Halteeinrichtung (04) entlang eines horizontalen Stellwegs bewegbar ist und entlang dieses horizontalen Stellwegs in zumindest drei unterschiedlichen Übergabepositionen anordenbar ist und dass eine erste dieser zumindest drei Übergabepositionen dem Zielstapelbereich (08) zugeordnet ist und dass eine zweite dieser zumindest drei Übergabepositionen einem ersten Quellstapelbereich (06) zugeordnet ist und dass eine dritte dieser zumindest drei Übergabepositionen einem zweiten Quellstapelbereich (07) zugeordnet ist.

4. Stapeleinrichtung nach Anspruch 1 oder 2 oder 3, **dadurch gekennzeichnet, dass** die zumindest eine obere Halteeinrichtung (04) mittels zumindest eines Vertikalantriebs (14) bezüglich der vertikalen Richtung (V) entlang eines linearen Stellwegs bewegbar angeordnet ist und dass der zumindest eine Vertikalantrieb (14) gemeinsam mit der zumindest einen oberen Halteeinrichtung (04) bezüglich der zumindest einen horizontalen Richtung (H) entlang eines linearen horizontalen Stellwegs bewegbar angeordnet ist.

5. Stapeleinrichtung nach Anspruch 1 oder 2 oder 3 oder 4, **dadurch gekennzeichnet, dass** der zumindest eine Zieltafelausrichter (23) des Zielstapelbereich (08) zumindest einen hinteren Zielanschlag (49) und zumindest zwei seitliche Zielanschläge (51; 53) und zumindest einen vorderen Zielanschlag (52) aufweist oder dass der zumindest eine Zieltafelausrichter (23) des Zielstapelbereich (08) zumindest einen hinteren Zielanschlag (49) und zumindest zwei seitliche Zielanschläge (51; 53) und zumindest einen vorderen Zielanschlag (52) aufweist und zumindest zwei dieser Zielanschläge (49; 51; 52; 53) als insbesondere pneumatische Aktoren (49; 51; 52; 53) ausgebildet sind.

6. Stapeleinrichtung nach Anspruch 1 oder 2 oder 3 oder 4 oder 5, **dadurch gekennzeichnet, dass** die zumindest drei Stapelbereiche (06; 07; 08) in einer Reihe nebeneinander angeordnet, die sich in der horizontalen Richtung (H) erstreckt.

7. Stapeleinrichtung nach Anspruch 1 oder 2 oder 3 oder 4 oder 5 oder 6, **dadurch gekennzeichnet, dass** eine erste dieser zumindest drei Übergabepositionen dem Zielstapelbereich (08) zugeordnet und eine zweite dieser zumindest drei Übergabepositionen einem ersten Quellstapelbereich (06) zugeordnet und eine dritte dieser zumindest drei Übergabepositionen einem zweiten Quellstapelbereich (07) zugeordnet ist.

8. Stapeleinrichtung nach Anspruch 1 oder 2 oder 3 oder 4 oder 5 oder 6 oder 7, **dadurch gekennzeichnet, dass** dem ersten Quellstapelbereich (06) zumindest ein erster Quelltafelausrichter (37) zugeordnet ist oder dass dem ersten Quellstapelbereich (06) zumindest ein erster bewegbarer Quelltafelausrichter (37) zugeordnet ist oder dass dem ersten Quellstapelbereich (06) zumindest ein erster horizontal bewegbarer Quelltafelausrichter (37) zugeordnet ist.

9. Stapeleinrichtung nach Anspruch 1 oder 2 oder 3 oder 4 oder 5 oder 6 oder 7 oder 8, **dadurch gekennzeichnet, dass** dem zweiten Quellstapelbereich (07) zumindest ein zweiter Quelltafelausrichter (43) zugeordnet ist oder dass dem zweiten Quellstapelbereich (07) zumindest ein zweiter bewegbarer Quelltafelausrichter (43) zugeordnet ist oder dass dem zweiten Quellstapelbereich (07) zumindest ein zweiter horizontal bewegbarer Quelltafelausrichter (43) zugeordnet ist.

10. Verfahren zum Bilden eines Zielstapels (13) aus tafelförmigen Gütern (02) und zum Einrichten einer Druckmaschine, wobei ein erster Quellstapel (11) in einem ersten Stapelbereich (06) einer Stapeleinrichtung (01) nach einem der Ansprüche 1-9 bereitgestellt wird und wobei ein zweiter Quellstapel (12) in einem zweiten Stapelbereich (07) der Stapeleinrichtung (01) bereitgestellt wird und wobei in einem ersten Stapelvorgang eine erste Menge an tafelförmigen Gütern (02) von dem ersten Quellstapel (11) entnommen und in einem Zielstapelbereich (08) der Stapeleinrichtung (01) abgelegt werden und dadurch der Zielstapel (13) begonnen oder erweitert wird und wobei in einem darauffolgenden zweiten Stapelvorgang eine zweite Menge an tafelförmigen Gütern (02) von dem zweiten Quellstapel (12) entnommen und in dem Zielstapelbereich (08) der Stapeleinrichtung (01) auf den im ersten Stapelvorgang abgelegten tafelförmigen Gütern (02) abgelegt werden und dadurch der Zielstapel (13) erweitert wird und wobei in einem darauffolgenden dritten Stapelvorgang eine dritte Menge an tafelförmigen Gütern (02) von dem ersten Quellstapel (11) entnommen und in dem Zielstapelbereich (08) der Stapeleinrichtung (01) auf den im zweiten Stapelvorgang abgelegten tafelförmigen Gütern (02) abgelegt werden und dadurch der Zielstapel (13) erweitert wird und wobei in einem darauffolgenden vierten Stapelvorgang eine vierte Menge an tafelförmigen Gütern (02) von dem zweiten Quellstapel (12) entnommen und in dem Zielstapelbereich (08) der Stapeleinrichtung (01) auf den im dritten Stapelvorgang abgelegten tafelförmigen Gütern (02) abgelegt werden und dadurch der Zielstapel (13) erweitert wird und wobei in einem Transfervorgang der Zielstapel (13) nach Abschluss der Stapelvorgänge aus der Stapeleinrichtung (01) entnommen und der Druckmaschine zugeführt wird.

11. Verfahren nach Anspruch 10, **dadurch gekennzeichnet, dass** in einem Andruckvorgang mittels eines Anlegers der Druckmaschine tafelförmige Güter (02) von dem Zielstapel (13) einzeln entnommen und in der Druckmaschine bedruckt werden.

12. Verfahren nach Anspruch 10 oder 11, **dadurch gekennzeichnet, dass** der erste Quellstapel (11) aus Guttafeln gebildet ist und/oder dass der zweite Quellstapel (12) aus Makulaturtafeln gebildet ist und/oder dass die tafelförmigen Güter (02) als Metalltafeln (02) ausgebildet sind.

13. Verfahren nach Anspruch 10 oder 11 oder 12, dadurch, dass während des zweiten Stapelvorgangs und/oder während des vierten Stapelvorgangs mehrere tafelförmige Güter (02) gleichzeitig von dem zweiten Quellstapel (12) entnommen und in dem Zielstapelbereich (08) der Stapeleinrichtung (01) auf den im vorangegangenen Stapelvorgang abgelegten tafelförmigen Gütern (02) abgelegt werden.

14. Verfahren nach Anspruch 10 oder 11 oder 12 oder 13, **dadurch gekennzeichnet, dass** die erste Menge an tafelförmigen Gütern (02) zumindest zwei tafelförmige Güter (02) umfasst und/oder dass die dritte Menge an tafelförmigen Gütern (02) zumindest zwei tafelförmige Güter (02) umfasst.

15. Verfahren nach Anspruch 10 oder 11 oder 12 oder 13 oder 14, **dadurch gekennzeichnet, dass** die zweite Menge an tafelförmigen Gütern (02) zumindest zwei tafelförmige Güter (02) umfasst und/oder zumindest fünf tafelförmige Güter (02) umfasst und/oder zwischen zehn und dreißig tafelförmigen Gütern (02) umfasst und/oder dass die vierte Menge an tafelförmigen Gütern (02) zumindest zwei tafelförmige Güter (02) umfasst und/oder zumindest fünf tafelförmige Güter (02) umfasst und/oder zwischen zehn und dreißig tafelförmigen Gütern (02) umfasst.

## Claims

1. Stacking device (01) for creating at least one stack (13) of sheet-like articles (02), wherein the stacking device (01) has at least two stack regions (06; 07) configured as source stack regions (06; 07) which are designed to accommodate a respective stack support (16; 17) and/or a respective stack (11; 12), and wherein the stacking device (01) has at least one stack region (08) configured as a target stack region (08) which is designed to accommodate a respective stack support (18) and/or a respective stack (13), and wherein the stacking device (01) has at least one upper transfer device (03) for transporting sheet-like articles (02), and wherein the at least one upper transfer device (03) has at least one holding device (04), acting on the respective sheet-like article (02) from above, for securely holding sheet-like articles (02), and wherein the at least one upper holding device (04) is arranged so as to be movable at least with respect to a vertical direction (V), and wherein the at least one upper holding device (04) is arranged so as to be movable at least with respect to a horizontal direction (H), **characterized in that** the at least one upper holding device (04) is movable along a linear horizontal travel path and can be arranged in at least three different transfer positions along this linear horizontal travel path, and **in that** at least one target sheet aligner (23), which is movable at least horizontally, is assigned to the target stack region (08).

2. Stacking device according to claim 1, **characterized in that** the at least one upper holding device (04) has a plurality of upper holding elements (09) which can be arranged in different positions relative to each other, and/or **in that** the at least one upper holding device (04) has at least one upper holding element (09) designed as a suction element (09).

3. Stacking device according to claim 1 or 2, **characterized in that** the at least one upper holding device (04) is movable along a horizontal travel path and can be arranged in at least three different transfer positions along this horizontal travel path, and **in that** a first of these at least three transfer positions is assigned to the target stack region (08), and **in that** a second of these at least three transfer positions is assigned to a first source stack region (06), and **in that** a third of these at least three transfer positions is assigned to a second source stack region (07).

4. Stacking device according to claim 1 or 2 or 3, **characterized in that** the at least one upper holding device (04) is arranged so as to be movable with respect to the vertical direction (V) along a linear travel path by means of at least one vertical drive (14), and **in that** the at least one vertical drive (14) is arranged so as to be movable jointly with the at least one upper holding device (04) with respect to the at least one horizontal direction (H) along a linear horizontal travel path.

5. Stacking device according to claim 1 or 2 or 3 or 4, **characterized in that** the at least one target sheet aligner (23) of the target stack region (08) has at least one rear target stop (49) and at least two lateral target stops (51; 53) and at least one front target stop (52), or **in that** the at least one target sheet aligner (23) of the target stack region (08) has at least one rear target stop (49) and at least two lateral target stops (51; 53) and at least one front target stop (52) and at least two of these target stops (49; 51; 52; 53) are designed as in particular pneumatic actuators (49; 51; 52; 53).

6. Stacking device according to claim 1 or 2 or 3 or 4 or 5, **characterized in that** the at least three stack regions (06; 07; 08) are arranged next to each other in a row that extends in the horizontal direction (H).

7. Stacking device according to claim 1 or 2 or 3 or 4 or 5 or 6, **characterized in that** a first of these at least three transfer positions is assigned to the target stack region (08), and a second of these at least three transfer positions is assigned to a first source stack region (06), and a third of these at least three transfer positions is assigned to a second source stack region (07).

8. Stacking device according to claim 1 or 2 or 3 or 4 or 5 or 6 or 7, **characterized in that** at least one first source sheet aligner (37) is assigned to the first source stack region (06), or **in that** at least one first movable source sheet aligner (37) is assigned to the first source stack region (06), or **in that** at least one first horizontally movable source sheet aligner (37) is assigned to the first source stack region (06).

9. Stacking device according to claim 1 or 2 or 3 or 4 or 5 or 6 or 7 or 8, **characterized in that** at least one second source sheet aligner (43) is assigned to the second source stack region (07), or **in that** at least one second movable source sheet aligner (43) is assigned to the second source stack region (07), or **in that** at least one second horizontally movable source sheet aligner (43) is assigned to the second source stack region (07).

10. Method for forming a target stack (13) of sheet-like articles (02) and for setting up a printing press, wherein a first source stack (11) is provided in a first stack region (06) of a stacking device (01) according to any one of claims 1 to 9, and wherein a second source stack (12) is provided in a second stack region (07) of the stacking device (01), and wherein, in a first stacking process, a first quantity of sheet-like articles (02) is removed from the first source stack (11) and is deposited in a target stack region (08) of the stacking device (01) and as a result the target stack (13) is started or enlarged, and wherein, in a subsequent second stacking process, a second quantity of sheet-like articles (02) is removed from the second source stack (12) and is deposited in the target stack region (08) of the stacking device (01) on top of the sheet-like articles (02) deposited in the first stacking process and as a result the target stack (13) is enlarged, and wherein, in a subsequent third stacking process, a third quantity of sheet-like articles (02) is removed from the first source stack (11) and is deposited in the target stack region (08) of the stacking device (01) on top of the sheet-like articles (02) deposited in the second stacking process and as a result the target stack (13) is enlarged, and wherein, in a subsequent fourth stacking process, a fourth quantity of sheet-like articles (02) is removed from the second source stack (12) and is deposited in the target stack region (08) of the stacking device (01) on top of the sheet-like articles (02) deposited in the third stacking process and as a result the target stack (13) is enlarged, and wherein, in a transfer process, the target stack (13) is removed from the stacking device (01) following completion of the stacking processes and is fed to the printing press.

11. Method according to claim 10, **characterized in that**, in a printing process, sheet-like articles (02) are individually removed from the target stack (13) by means of a feeder of the printing press and are printed in the printing press.

12. Method according to claim 10 or 11, **characterized in that** the first source stack (11) is formed of good sheets, and/or in that the second source stack (12) is formed of waste sheets, and/or **in that** the sheet-like articles (02) are in the form of metal sheets (02).

13. Method according to claim 10 or 11 or 12, **characterized in that**, during the second stacking process and/or during the fourth stacking process, multiple sheet-like articles (02) are simultaneously removed from the second source stack (12) and are deposited in the target stack region (08) of the stacking device (01) on top of the sheet-like articles (02) that were deposited in the preceding stacking process.

14. Method according to claim 10 or 11 or 12 or 13, **characterized in that** the first quantity of sheet-like articles (02) comprises at least two sheet-like articles (02), and/or **in that** the third quantity of sheet-like articles (02) comprises at least two sheet-like articles (02).

15. Method according to claim 10 or 11 or 12 or 13 or 14, **characterized in that** the second quantity of sheet-like articles (02) comprises at least two sheet-like articles (02) and/or comprises at least five sheet-like articles (02) and/or comprises between ten and thirty sheet-like articles (02), and/or **in that** the fourth quantity of sheet-like articles (02) comprises at least two sheet-like articles (02) and/or comprises at least five sheet-like articles (02) and/or comprises between ten and thirty sheet-like articles (02).

## Revendications

1. Dispositif d'empilement (01) pour la production d'au moins une pile (13) de produits en forme de panneaux (02), dans lequel le dispositif d'empilement (01) présente au moins deux zones d'empilement (06 ; 07) réalisées sous la forme de zones d'empilement sources (06 ; 07), qui sont réalisées pour la réception d'un support de pile (16 ; 17) respectif et/ou d'une pile (11 ; 12) respective et dans lequel le dispositif d'empilement (01) présente au moins une zone d'empilement (08) réalisée sous la forme d'une zone d'empilement cible (08), qui est réalisée pour la réception d'un support de pile (18) respectif et/ou d'une pile (13) respective et dans lequel le dispositif d'empilement (01) présente au moins un dispositif de transfert supérieur (03) pour le transport de produits en forme de panneaux (02) et dans lequel le au moins un dispositif de transfert supérieur (03) présente au moins un dispositif de retenue (04) agissant par le haut sur le produit en forme de panneau (02) respectif pour retenir les produits en forme de panneaux (02) et dans lequel le au moins un dispositif de retenue (04) supérieur est disposé de manière à pouvoir se déplacer au moins par rapport à une direction verticale (V) et dans lequel le au moins un dispositif de retenue (04) supérieur est disposé de manière à pouvoir se déplacer au moins par rapport à une direction horizontale (H), **caractérisé en ce que** le au moins un dispositif de retenue (04) supérieur est mobile le long d'un parcours de réglage horizontal linéaire et le long de ce parcours de réglage horizontal linéaire peut être disposé dans au moins trois positions de remise différentes et qu'au moins un dispositif d'orientation cible (23) au moins mobile horizontalement est associé à la zone d'empilement cible (08).

2. Dispositif d'empilement selon la revendication 1, **caractérisé en ce que** le au moins un dispositif de retenue (04) supérieur présente plusieurs éléments de retenue supérieurs (09), qui peuvent être disposés les uns par rapport aux autres dans différentes positions et/ou que le au moins un dispositif de retenue supérieur (04) présente au moins un élément de retenue supérieur (09) réalisé sous la forme d'un élément d'aspiration (09) .

3. Dispositif d'empilement selon la revendication 1 ou 2, **caractérisé en ce que** le au moins un dispositif de retenue (04) supérieur est mobile le long d'une course de réglage horizontale et le long de cette course de réglage horizontale peut être disposé dans au moins trois positions de remise différentes et qu'une première de ces au moins trois positions de remise est associée à la zone d'empilement cible (08) et qu'une deuxième de ces au moins trois positions de remise est associée à une première zone d'empilement source (06) et qu'une troisième de ces au moins trois positions de remise est associée à une deuxième zone d'empilement source (07).

4. Dispositif d'empilement selon la revendication 1 ou 2 ou 3, **caractérisé en ce que** le au moins un dispositif de retenue (04) supérieur est disposé de manière à pouvoir se déplacer au moyen d'au moins un entraînement vertical (14) par rapport à la direction verticale (V) le long d'une course de réglage linéaire et que le au moins un entraînement vertical (14) est disposé de manière à pouvoir se déplacer conjointement avec le au moins un dispositif de retenue (04) supérieur par rapport à la au moins une direction horizontale (H) le long d'un parcours de réglage horizontal linéaire.

5. Dispositif d'empilement selon la revendication 1 ou 2 ou 3 ou 4, **caractérisé en ce que** le au moins un dispositif d'orientation cible (23) de la zone d'empilement cible (08) présente au moins une butée cible arrière (49) et au moins deux butées cibles latérales (51 ; 53) et au moins une butée cible avant (52) ou que le au moins un dispositif d'orientation cible (23) de la zone d'empilement cible (08) présente au moins une butée cible arrière (49) et au moins deux butées cibles latérales (51 ; 53) et au moins une butée cible avant (52) et au moins deux de ces butées cibles (49 ; 51 ; 52 ; 53) sont réalisées sous la forme d'actionneurs (49 ; 51 ; 52 ; 53) en particulier pneumatiques.

6. Dispositif d'empilement selon la revendication 1 ou 2 ou 3 ou 4 ou 5, **caractérisé en ce que** les au moins trois zones d'empilement (06 ; 07 ; 08) sont disposées les unes à côté des autres sur une rangée qui s'étend dans la direction horizontale (H) .

7. Dispositif d'empilement selon la revendication 1 ou 2 ou 3 ou 4 ou 5 ou 6, **caractérisé en ce qu'**une première de ces au moins trois positions de remise est associée à la zone d'empilement cible (08) et une deuxième de ces au moins trois positions de remise est associée à une première zone d'empilement source (06) et une troisième de ces au moins trois positions de remise est associée à une deuxième zone d'empilement source (07).

8. Dispositif d'empilement selon la revendication 1 ou 2 ou 3 ou 4 ou 5 ou 6 ou 7, **caractérisé en ce qu'**au moins un premier dispositif d'orientation de panneau source (37) est associé à la première zone d'empilement source (06) ou qu'au moins un premier dispositif d'orientation de panneau source (37) mobile est associé à la première zone d'empilement source (06) ou qu'au moins un premier dispositif d'orientation de panneau source (37) mobile horizontalement est associé à la première zone d'empilement source (06).

9. Dispositif d'empilement selon la revendication 1 ou 2 ou 3 ou 4 ou 5 ou 6 ou 7 ou 8, **caractérisé en ce qu'**au moins un deuxième dispositif d'orientation de panneau source (43) est associé à la deuxième zone d'empilement source (07) ou qu'au moins un deuxième dispositif d'orientation de panneau source (43) mobile est associé à la deuxième zone d'empilement source (07) ou qu'au moins un deuxième dispositif d'orientation de panneau source (43) mobile horizontalement est associé à la deuxième zone d'empilement source (07).

10. Procédé pour la formation d'une pile cible (13) à partir de produits en forme de panneaux (02) et pour le réglage d'une machine à imprimer, dans lequel une première pile source (11) dans une première zone d'empilement (06) d'un dispositif d'empilement (01) selon l'une quelconque des revendications 1-9 est fournie et dans lequel une deuxième pile source (12) dans une deuxième zone d'empilement (07) du dispositif d'empilement (01) est fournie et dans lequel dans un premier processus d'empilement une première quantité de produits en forme de panneaux (02) sont prélevés de la première pile source (11) et déposés dans une zone d'empilement cible (08) du dispositif d'empilement (01) et ainsi la pile cible (13) est commencée ou augmentée et dans lequel dans un deuxième processus d'empilement suivant une deuxième quantité de produits en forme de panneaux (02) sont prélevés de la deuxième pile source (12) et déposés dans la zone d'empilement cible (08) du dispositif d'empilement (01) sur les produits en forme de panneaux (02) déposés dans le premier processus d'empilement et ainsi la pile cible (13) est augmentée et dans lequel dans un troisième processus d'empilement suivant une troisième quantité de produits en forme de panneaux (02) sont prélevés de la première pile source (11) et déposés dans la zone d'empilement cible (08) du dispositif d'empilement (01) sur les produits en forme de panneaux (02) déposés dans le deuxième processus d'empilement et ainsi la pile cible (13) est augmentée et dans lequel dans un quatrième processus d'empilement suivant une quatrième quantité de produits en forme de panneaux (02) sont prélevés de la deuxième pile source (12) et déposés dans la zone d'empilement cible (08) du dispositif d'empilement (01) sur les produits en forme de panneaux (02) déposés dans le troisième processus d'empilement et ainsi la pile cible (13) est augmentée et dans lequel dans un processus de transfert la pile cible (13) à la fin des processus d'empilement est prélevée du dispositif d'empilement (01) et amenée à la machine à imprimer.

11. Procédé selon la revendication 10, **caractérisé en ce que** dans un processus d'impression au moyen d'un margeur de la machine à imprimer les produits en forme de panneaux (02) sont prélevés individuellement de la pile cible (13) et imprimés dans la machine à imprimer.

12. Procédé selon la revendication 10 ou 11, **caractérisé en ce que** la première pile source (11) est formée de panneaux acceptés et/ou que la deuxième pile source (12) est formée de panneaux de rebut et/ou que les produits en forme de panneaux (02) sont réalisés sous la forme de panneaux métalliques (02).

13. Procédé selon la revendication 10 ou 11 ou 12, en ce que pendant le deuxième processus d'empilement et/ou pendant le quatrième processus d'empilement plusieurs produits en forme de panneaux (02) sont prélevés simultanément de la deuxième pile source (12) et dans la zone d'empilement cible (08) du dispositif d'empilement (01) déposés sur les produits en forme de panneaux (02) déposés dans le processus d'empilement précédent.

14. Procédé selon la revendication 10 ou 11 ou 12 ou 13, **caractérisé en ce que** la première quantité de produits en forme de panneaux (02) comprend au moins deux produits en forme de panneaux (02) et/ou que la troisième quantité de produits en forme de panneaux (02) comprend au moins deux produits en forme de panneaux (02).

15. Procédé selon la revendication 10 ou 11 ou 12 ou 13 ou 14, **caractérisé en ce que** la deuxième quantité de produits en forme de panneaux (02) comprend au moins deux produits en forme de panneaux (02) et/ou comprend au moins cinq produits en forme de panneaux (02) et/ou comprend entre dix et trente produits en forme de panneaux (02) et/ou que la quatrième quantité de produits en forme de panneaux (02) comprend au moins deux produits en forme de panneaux (02) et/ou comprend au moins cinq produits en forme de panneaux (02) et/ou comprend entre dix et trente produits en forme de panneaux (02).
